# EUROPÄISCHE PATENTSCHRIFT

(11) **EP 4 165 669 B1**
(45) Veröffentlichungstag und Bekanntmachung des Hinweises auf die Patenterteilung: **04.03.2026**
(21) Anmeldenummer: 21735183.2
(22) Anmeldetag: 15.06.2021
(51) Int. Cl.: H01H 9/00

(54) **VAKUUMSCHALTRÖHRE UND STUFENSCHALTER**
VACUUM INTERRUPTER TUBE AND TAP CHANGER
TUBE INTERRUPTEUR À VIDE ET CHANGEUR DE PRISES

(30) Priorität: 06.07.2020 DE 102020117769
(43) Veröffentlichungstag der Anmeldung: 19.04.2023
(73) Patentinhaber: Maschinenfabrik Reinhausen GmbH, 93059 Regensburg (DE)
(72) Erfinder: HÖPFL, Klaus, 93142 Maxhütte-Haidhof (DE); WREDE, Silke, 93197 Zeitlarn (DE); ZINTL, Markus, 95666 Mitterteich (DE); PALANI, Anniyappan, 93049 Regensburg (DE)
(86) Internationale Anmeldenummer: PCT/EP2021/066010
(87) Internationale Veröffentlichungsnummer: WO 2022/008175

(56) Entgegenhaltungen:
- WO-A1-96/30922
- DE-A1- 19 518 533
- DE-A1- 3 329 212

## Beschreibung

Die Erfindung betrifft eine Vakuumschaltröhre für einen Stufenschalter zum Umschalten zwischen verschiedenen Anzapfungen eines Transformators sowie einen Stufenschalter mit einer solchen Vakuumschaltröhre.

Die Verwendung von Vakuumschaltröhren als Schaltelemente in Stufenschaltern, insbesondere Laststufenschaltern, zur unterbrechungslosen Umschaltung unter Last zwischen Wicklungsanzapfungen eines Stufentransformators ist aus dem Stand der Technik seit Jahrzehnten bekannt, beispielsweise aus der Druckschrift WO9630922A1.

Grundsätzlich existieren Vakuumschaltröhren in dem Bereich der Hochspannungstechnik in vielfältigen Bauformen und Anwendungsgebieten, beispielsweise in Leistungsschaltern. Es ist von Leistungsschaltern bekannt, dass abhängig von der Stromhöhe eine Fremdbeeinflussung der Vakuumschaltröhre durch ein Magnetfeld auftreten kann. In der DE19518533A1 wird eine Abschirmung vorgeschlagen, durch welche die Vakuumschaltröhre vor dieser Einwirkung durch fremde Magnetfelder geschützt wird. Das Dokument DE 33 29 212 zeigt eine Vakuumschaltröhre gemäß dem Oberbegriff des Anspruchs 1.

Ein solches Magnetfeld kann durch einen Transformator erzeugt werden, abhängig von dessen Ausführung und Design, und folglich auch Einfluss auf die Vakuumschaltröhren eines Stufenschalters haben. Diese Fremdbeeinflussung kann die Lebensdauer der Vakuumschaltröhren negativ beeinflussen, da es zu einem unsymmetrischen Abbrand der Kontakte und einer unsymmetrischen Bedampfung der Isolierstrecken in der Vakuumschalröhre kommen kann.

Es ist daher eine Aufgabe der vorliegenden Erfindung ein verbessertes Konzept für eine Vakuumschaltröhre anzugeben, durch welches die Vakuumschaltröhre von dem störenden Einfluss eines umgebenden Fremdmagnetfeldes abgeschirmt und ein sicherer Betrieb des Stufenschalters gewährleistet wird.

Diese Aufgabe wird durch den jeweiligen Gegenstand der unabhängigen Ansprüche gelöst. Weitere Ausführungsformen sind Gegenstand der abhängigen Ansprüche.

Das verbesserte Konzept beruht auf der Idee, die Vakuumschaltröhre mit einer metallischen Abschirmung vor äußeren Magnetfeldern auszustatten.

Gemäß dem verbesserten Konzept wird eine Vakuumschaltröhre für einen Stufenschalter angegeben, welche eine metallische Abschirmung vor äußeren Magnetfeldern und eine Halterung umfasst.

Die metallische Abschirmung ist hohlzylinderförmig ausgebildet und wenigstens um einen Teil einer zylindrischen Mantelfläche der Vakuumschaltröhre herum angeordnet. Bevorzugt ist die hohlzylinderförmige Abschirmung wenigstens halb so hoch wie die zylindrische Mantelfläche der Vakuumschaltröhre und in axialer Richtung der Vakuumschaltröhre mittig an dieser angeordnet. Die Abschirmung kann einteilig oder mehrteilig ausgebildet sein und besteht beispielsweise aus Weicheisen.

Die Halterung ist außerhalb der metallischen Abschirmung und der Vakuumschaltröhre angeordnet und umgibt die metallische Abschirmung und die Vakuumschaltröhre wenigstens zum Teil koaxial. Bevorzugt wird die Vakuumschaltröhre von der Halterung um mindestens 240 Grad koaxial umgeben.

Weiterhin weist die Halterung mehrere Halteelemente auf, welche die metallische Abschirmung in Abhängigkeit von der Vakuumschaltröhre in Position halten.

Gemäß wenigstens einer Ausführungsform umfassen die Halteelemente wenigstens zwei, radial nach innen ragende Vorsprünge, die einen Anschlag für ein erstes Ende und ein zweites Ende der metallischen Abschirmung bilden.

Dadurch wird die metallische Abschirmung in axialer Richtung der Vakuumschaltröhre an dieser positioniert, bevorzugt mittig.

Gemäß wenigstens einer weiteren Ausführungsform umfasst wenigstens einer der Vorsprünge einen Abstandhalter, der zwischen der metallischen Abschirmung und der Vakuumschaltröhre angeordnet ist.

Der Abstandhalter ist als keilförmige Erhöhung ausgebildet, die in radialer Richtung innenliegend auf dem wenigstens einen Vorsprung angeordnet ist und sich in axialer Richtung der Vakuumschaltröhre erstreckt. Im montierten Zustand der Halterung ist der Abstandhalter zwischen der Abschirmung und der Vakuumschaltröhre angeordnet und verhindert ein direktes Aufliegen der Abschirmung auf der zylindrischen Mantelfläche der Vakuumschaltröhre.

Gemäß wenigstens einer Ausführungsform umfassen die Halteelemente weiterhin wenigstens einen radial nach innen ragenden Zapfen, der formschlüssig, d. h. passgenau in eine Öffnung in der metallischen Abschirmung hineinragt.

Dadurch wird die Abschirmung in Position gehalten und einem Verdrehen der Abschirmung gegenüber der Vakuumschaltröhre entgegengewirkt.

Gemäß wenigstens einer Ausführungsform umfasst die Halterung an einem ersten Ende und an einem zweiten Ende jeweils wenigstens einen nach innen gerichteten Absatz, der formschlüssig an der Vakuumschaltröhre anliegt.

Der Absatz kann radial umlaufend an den Enden der Halterung ausgebildet sein und/oder radial segmentiert, d. h. aus einzelnen Absätzen bestehend, die voneinander beabstandet und radial an den Enden der Halterung angeordnet sind, ausgebildet sein.

Gemäß wenigstens einer Ausführungsform umfasst die Halterung an dem ersten Ende und an dem zweiten Ende jeweils mehrere radial nach innen verlaufende Streben, die formschlüssig an der Vakuumschaltröhre anliegen. Mittels der Streben wird die Halterung in axialer Richtung der Vakuumschaltröhre fixiert.

Gemäß wenigstens einer weiteren Ausführungsform besteht die Halterung aus wenigstens zwei Segmenten, die identisch zueinander ausgebildet sind und jeweils mehrere Querverstrebungen und Längsverstrebungen aufweisen. Die Segmente sind bevorzugt um 180 Grad horizontal und vertikal verdreht zueinander angeordnet.

Gemäß wenigstens einer weiteren Ausführungsform umfasst die Vakuumschaltröhre einen Befestigungsring, der mit der Halterung lösbar mechanisch verbunden ist, derart, dass der Befestigungsring in die Halterung einsteckbar und in dieser durch Verdrehen arretierbar ist.

Der Befestigungsring stützt sich stirnseitig an der Vakuumschaltröhre ab und fixiert durch den Arretiermechanismus die Halterung in axialer Richtung der Vakuumschaltröhre.

Gemäß dem verbesserten Konzept wird außerdem ein Stufenschalter, insbesondere ein Laststufenschalter angegeben, der wenigstens eine Vakuumschaltröhre gemäß dem verbesserten Konzept umfasst.

Gemäß wenigstens einer Ausführungsform des Stufenschalters beinhaltet der Stufenschalter einen Lastumschalter, welcher die Vakuumschaltröhre umfasst, oder einen Lastwähler, welcher die Vakuumschaltröhre umfasst.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine perspektivische Darstellung einer beispielhaften Ausführungsform einer Vakuumschaltröhre gemäß dem verbesserten Konzept;
- Figur 2: eine Längsschnittdarstellung der Vakuumschaltröhre aus Figur 1;
- Figur 3: eine perspektivische Ansicht einer beispielhaften Ausführungsform eines Segmentes einer Halterung für eine Vakuumschaltröhre gemäß dem verbesserten Konzept;
- Figur 4: eine perspektivische Detailansicht einer weiteren beispielhaften Ausführungsform einer Vakuumschaltröhre gemäß dem verbesserten Konzept.

Figuren 1 und 2 zeigen eine perspektivische und eine Längsschnittdarstellung einer beispielhaften Ausführungsform einer Vakuumschaltröhre gemäß dem verbesserten Konzept.

Die Vakuumschaltröhre 1 weist ein Gehäuse mit einer Schaltkammer 8, die beispielsweise aus Keramik besteht, und zwei jeweils stirnseitig angeordneten Wandungen 9, die beispielsweise aus Metall bestehen, auf. Die Schaltkammer 8 ist hohlzylinderförmig ausgebildet und hat eine zylindrische Mantelfläche. Die Wandungen 9 grenzen stirnseitig an die Schaltkammer 8 an und schließen diese luftdicht ab.

Die Vakuumschaltröhre 1 weist einen festen Kontakt 11 und einen axial zur Vakuumschaltröhre beweglichen Kontakt 12 auf. Die Kontakte 11, 12 sind in der Schaltkammer 8 angeordnet. Durch Betätigung des beweglichen Kontakts 12 kann die Vakuumschaltröhre 1 geöffnet und geschlossen werden.

Eine hohlzylinderförmige, metallische Abschirmung 2 ist um einen Teil der Vakuumschaltröhre 1, genauer, um einen Teil der zylindrischen Mantelfläche der Schaltkammer 8 herum entlang einer Achse A mittig in Bezug auf die Höhe der Schaltkammer 8 angeordnet.

Eine Halterung 4 umgibt die Vakuumschaltröhre 1 und die Abschirmung 2 von außen koaxial um ca. 240 Grad. Die restliche Teil der Vakuumschaltröhre 1 und der Abschirmung 2 werden nicht von der Halterung 4 tangiert.

Am ersten Ende 41 und einem zweiten Ende 42 der Halterung 4 sind jeweils mehrere radial nach innen verlaufende Streben 44 angeordnet, die im montierten Zustand der Halterung 4 formschlüssig an der Vakuumschaltröhre 1 beziehungsweise den stirnseitigen Wandungen 9 anliegen und die Halterung 4 dadurch bezüglich der Achse A fixieren.

Die Halterung 4 besteht aus zwei Segmenten, die identisch zueinander ausgebildet sind und mehrere Querverstrebungen 13 und Längsverstrebungen 14 aufweisen. Die beiden Segmente sind um 180 Grad horizontal und vertikal verdreht zueinander angeordnet.

Figur 3 zeigt eine perspektivische Darstellung eines solchen Segmentes der Halterung 4 im Detail.

Die Halterung 4 bzw. die Segmente weisen Haltelemente auf, mit welchen sie an der Vakuumschaltröhre 1 beziehungsweise der Schaltkammer 8 und den Wandungen 9 sowie an der Abschirmung 2 anliegen.

An den radial angeordneten Längsverstrebungen 14 sind mehrere, radial nach innen ragende Vorsprünge 5 auf Höhe eines ersten Endes 21 und eines zweiten Endes 22 der Abschirmung 2 angeordnet. Diese bilden einen oberen und einen unteren Anschlag für die Abschirmung 2 und fixieren sie bezüglich der Achse A.

Die benachbarten Vorsprünge 5, die auf Höhe des zweiten Endes 22 der Abschirmung 2 an den Längsverstrebungen 14 angeordnet sind, sind teilweise miteinander verbunden, derart, dass zusätzliche Teilverstrebungen 15 gebildet werden. Auf den Vorsprüngen 5, die über Teilverstrebungen 15 miteinander verbunden sind, sind Abstandhalter 16 vorgesehen. Diese sind als keilförmige Erhöhungen ausgebildet, die sich in axialer Richtung der Vakuumschaltröhre 1 erstrecken, in Richtung des ersten Endes 41 der Halterung 4 spitz zulaufen und in radialer Richtung innenliegend auf den Teilverstrebungen 15 der Vorsprünge 5 angeordnet sind. Im montierten Zustand der Halterung 4 sind die keilförmigen Erhöhungen zwischen der Abschirmung 2 und der Vakuumschaltröhre 1, genauer der Schaltkammer 8 angeordnet, derart, dass die Abschirmung 2 nicht direkt auf der zylindrischen Mantelfläche der Abschirmung 2 aufliegt.

Ein weiteres Halteelement stellt ein radial nach innen ragender Zapfen 6 dar, der auf einer der Längsverstrebungen 14 der Halterung 4 mittig angeordnet ist. Dieser Zapfen 6 wirkt formschlüssig mit einer Öffnung 23 in der Abschirmung 2 zusammen. Dadurch wird eine Verdrehung der Abschirmung 2 in Abhängigkeit von der Vakuumschaltröhre 1 verhindert.

Die Segmente der Halterung 4 weisen jeweils an dem ersten Ende 41 und dem zweiten Ende 42 einen innenliegenden Bund 43 mit einem Absatz 7 auf, der radial und nach innen gerichtet angeordnet ist. An den Absätzen 7 liegt die Vakuumschaltröhre 1 beziehungsweise liegen die stirnseitigen Wandungen 9 der Vakuumschaltröhre 1 an.

Zur Stabilisation der Halterung 4 an der Vakuumschaltröhre 1 ist weiterhin auf Höhe des Bundes 43 an dem ersten Ende 41 und dem zweiten Ende 42 jeweils ein Kabelbinder 17 angeordnet (vgl. Figur 1).

Figur 4 zeigt eine perspektivische Detailansicht einer weiteren beispielhaften Ausführungsform einer Vakuumschaltröhre gemäß dem verbesserten Konzept.

Am ersten Ende 41 der Halterung 4 ist ein Befestigungsring 3 angeordnet, der sich auf der stirnseitigen Wandung 9 an dem ersten Ende 41 abstützt. Der Befestigungsring 3 ist mit der Halterung 4 gemäß dem Prinzip eines Bajonettverschlusses lösbar mechanisch verbunden, derart, dass der Befestigungsring 3 in den Bund 43 am ersten Ende 41 der Halterung 4 einsteckbar und in diesem durch Verdrehen arretierbar ist. Auf diese Weise wird die Halterung 4 bezüglich der Achse A fixiert.

Es wird angenommen, dass die vorliegende Offenbarung und viele ihrer begleitenden Vorteile durch die vorstehende Beschreibung verstanden werden. Ferner ist es offensichtlich, dass verschiedene Änderungen an der Form, Konstruktion und Anordnung der Komponenten vorgenommen werden können, ohne vom offenbarten Gegenstand abzuweichen oder ohne auf alle materiellen Vorteile zu verzichten. Die beschriebenen Ausführungsformen sind lediglich erläuternd und solche Änderungen werden durch die nachstehenden Ansprüche mit umfasst. Es versteht sich, dass die Erfindung nur durch die nachstehenden Ansprüche definiert ist.

### BEZUGSZEICHEN

- 1: Vakuumschaltröhre
- 2: Abschirmung
- 3: Befestigungsring
- 4: Halterung
- 5: Vorsprung
- 6: Zapfen
- 7: Absatz
- 8: Schaltkammer
- 9: stirnseitige Wandung
- 11: Festkontakt
- 12: beweglicher Kontakt
- 13: Querverstrebung
- 14: Längsverstrebung
- 15: Teilverstrebung
- 16: Abstandhalter
- 17: Kabelbinder
- 21, 22: erstes Ende und zweites Ende von 2
- 23: Öffnung von 2
- 41, 42: erstes Ende und zweites Ende von 4
- 43: Bund von 4
- 44: Streben von 4

## Patentansprüche

1. Vakuumschaltröhre (1) für einen Stufenschalter, die Vakuumschaltröhre (1) umfassend
eine metallische Abschirmung (2) vor äußeren Magnetfeldern, die hohlzylinderförmig ausgebildet und wenigstens um einen Teil einer zylindrischen Mantelfläche der Vakuumschaltröhre (1) herum angeordnet ist,
eine Halterung (4), die außerhalb der metallischen Abschirmung (2) und der Vakuumschaltröhre (1) angeordnet ist und diese wenigstens zum Teil koaxial umgibt,
wobei
die Halterung (4) mehrere Halteelemente (5, 6) aufweist, **dadurch gekennzeichnet, dass**
die Halteelemente wenigstens zwei, radial nach innen ragende Vorsprünge (5) umfassen, die einen Anschlag für ein erstes Ende (21) und ein zweites Ende (22) der metallischen Abschirmung (2) bilden.

2. Vakuumschaltröhre gemäß Anspruch 1, wobei
wenigstens einer der Vorsprünge (5) einen Abstandhalter (16) aufweist, der zwischen der metallischen Abschirmung (2) und der Vakuumschaltröhre (1) angeordnet ist.

3. Vakuumschaltröhre gemäß einem der vorherigen Ansprüche, wobei
die Halteelemente wenigstens einen radial nach innen ragenden Zapfen (6) umfassen, der formschlüssig in eine Öffnung (23) in der metallischen Abschirmung (2) hineinragt.

4. Vakuumschaltröhre gemäß einem der vorherigen Ansprüche, wobei
die Halterung (4) an einem ersten Ende (41) und an einem zweiten Ende (42) jeweils wenigstens einen radial umlaufenden und/oder radial segmentierten und nach innen gerichteten Absatz (7) umfasst, der formschlüssig an der Vakuumschaltröhre (1) anliegt.

5. Vakuumschaltröhre gemäß dem vorherigen Anspruch, wobei
die Halterung (4) an dem ersten Ende (41) und an dem zweiten Ende (42) jeweils mehrere radial nach innen verlaufende Streben (44) umfasst, die formschlüssig an der Vakuumschaltröhre (1) anliegen.

6. Vakuumschaltröhre gemäß einem der vorherigen Ansprüche, wobei
die Halterung (4) mehrere Querverstrebungen (13) und Längsverstrebungen (14) aufweist.

7. Vakuumschaltröhre gemäß einem der vorherigen Ansprüche, die Vakuumschaltröhre (1) weiterhin umfassend
einen Befestigungsring (3), der mit der Halterung (4) lösbar mechanisch verbunden ist, derart, dass der Befestigungsring (3) in die Halterung (4) einsteckbar und in dieser durch Verdrehen arretierbar ist.

8. Stufenschalter umfassend eine Vakuumschaltröhre (1) gemäß einem der Ansprüche 1 bis 7.

9. Stufenschalter nach Anspruch 8, wobei der Stufenschalter einen Lastumschalter oder einen Lastwähler aufweist, welcher die Vakuumschaltröhre (1) umfasst.

## Claims

1. Vacuum interrupter (1) for a tap-change operation, the vacuum interrupter (1) comprising
a metallic shield (2) from external magnetic fields, which is hollow-cylindrical in shape and is arranged around at least part of a cylindrical outer surface of the vacuum interrupter (1)
a holder (4) which is arranged outside the metallic shielding (2) and the vacuum interrupter (1) and surrounds the latter at least partially coaxially,
wherein
the holder (4) has a plurality of retaining elements (5, 6),
**characterized in that**
the retaining elements comprise at least two radially inwardly projecting projections (5) which form a stop for a first end (21) and a second end (22) of the metallic shielding (2) .

2. The vacuum interrupter according to claim 1, wherein
at least one of the protrusions (5) comprises a spacer (16) arranged between the metallic shield (2) and the vacuum interrupter (1).

3. Vacuum interrupter according to one of the previous claims, wherein
the holding elements comprise at least one radially inwardly projecting pin (6), which projects positively into an opening (23) in the metallic shielding (2).

4. Vacuum interrupter according to one of the previous claims, wherein
the holder (4) comprises, at a first end (41) and at a second end (42), in each case at least one radially circumferential and/or radially segmented and inwardly directed shoulder (7), which bears positively against the vacuum interrupter (1).

5. Vacuum interrupter according to the previous claim, wherein
the holder (4) comprises at the first end (41) and at the second end (42) in each case a plurality of radially inwardly extending struts (44), which bear positively against the vacuum interrupter (1).

6. Vacuum interrupter according to one of the previous claims, wherein
the holder (4) has a plurality of transverse struts (13) and longitudinal struts (14).

7. Vacuum interrupter according to one of the previous claims, the vacuum interrupter (1) further comprising
a fastening ring (3) which is detachably mechanically connected to the holder (4) in such a way that the fastening ring (3) can be inserted into the holder (4) and can be locked in the latter by twisting.

8. Tap changer comprising a vacuum interrupter (1) according to one of claims 1 to 7.

9. Tap changer according to claim 8, wherein the tap changer comprises a diverter switch or a selector switch which comprises the vacuum interrupter (1).

## Revendications

1. Tube interrupteur à vide (1) pour un commutateur à gradins, le tube interrupteur à vide (1) comprenant
un blindage métallique (2) contre les champs magnétiques extérieurs, qui est de forme cylindrique creuse et est disposé au moins autour d'une partie d'une surface d'enveloppe cylindrique du tube interrupteur à vide (1),
un support (4) disposé à l'extérieur du blindage métallique (2) et du tube interrupteur à vide (1) et entourant ceux-ci au moins en partie de manière coaxiale, dans lequel
le support (4) comporte plusieurs éléments de fixation (5, 6),
**caractérisé en ce que**
les éléments de retenue (5, 6) comprennent au moins deux saillies (5) s'étendant radialement vers l'intérieur, qui forment une butée pour une première extrémité (21) et une deuxième extrémité (22) du blindage métallique (2) .

2. Tube à vide selon la revendication 1, dans lequel
au moins l'une des saillies (5) comporte une entretoise (16) qui est disposée entre le blindage métallique (2) et le tube à vide (1).

3. Tube à vide selon l'une des revendications précédentes, dans lequel
les éléments de retenue comprennent au moins un tenon (6) faisant saillie radialement vers l'intérieur, qui s'engage par complémentarité de forme dans une ouverture (23) dans le blindage métallique (2).

4. Tube à vide selon l'une des revendications précédentes, dans lequel
le support (4) comprend, à une première extrémité (41) et à une deuxième extrémité (42), au moins un épaulement (7) s'étendant radialement et/ou segmenté radialement et dirigé vers l'intérieur, qui s'appuie par complémentarité de forme contre le tube à vide (1).

5. Tube à vide selon la revendication précédente, dans lequel
le support (4) comprend, à la première extrémité (41) et à la deuxième extrémité (42), respectivement, plusieurs entretoises (44) s'étendant radialement vers l'int ement, qui s'appuient par complémentarité de forme contre le tube à vide (1).

6. Tube à vide selon l'une des revendications précédentes, dans lequel
le support (4) comporte plusieurs entretoises transversales (13) et entretoises longitudinales (14).

7. Tube à vide selon l'une des revendications précédentes, le tube à vide (1) comprenant en outre
une bague de fixation (3) qui est reliée mécaniquement de manière amovible au support (4), de telle sorte que la bague de fixation (3) peut être insérée dans le support (4) et y être bloquée par rotation.

8. Commutateur à gradins comprenant un tube interrupteur à vide (1) selon l'une des revendications 1 à 7.

9. Commutateur à gradins selon la revendication 8, le commutateur à gradins comportant un commutateur de charge ou un sélecteur de charge qui comprend le tube de commutation à vide (1).
